# EUROPÄISCHE PATENTSCHRIFT

(11) **EP 3 496 901 B1**
(45) Veröffentlichungstag und Bekanntmachung des Hinweises auf die Patenterteilung: **10.07.2024**
(21) Anmeldenummer: 17745354.5
(22) Anmeldetag: 31.07.2017
(51) Int. Cl.: B25D 11/00, B25D 17/06

(54) **HANDWERKZEUGMASCHINE**
HANDHELD MACHINE TOOL
MACHINE-OUTIL PORTATIVE

(30) Priorität: 09.08.2016 EP 16183369
(43) Veröffentlichungstag der Anmeldung: 19.06.2019
(73) Patentinhaber: Hilti Aktiengesellschaft, 9494 Schaan (LI)
(72) Erfinder: HAMMERSTINGL, Stefan, 81375 München (DE); PFEIFFER, Eduard, 87642 Halblech (DE); DOBERENZ, Matthias, 86836 Untermeitingen (DE); PALLMER, Pierre, 86859 Igling (DE)
(74) Vertreter: Hilti Aktiengesellschaft Corporate Intellectual Property
(86) Internationale Anmeldenummer: PCT/EP2017/069309
(87) Internationale Veröffentlichungsnummer: WO 2018/029025

(56) Entgegenhaltungen:
- EP-A1- 1 607 187
- EP-A1- 2 514 569
- EP-A1- 2 669 060
- EP-A2- 0 759 341
- US-A1- 2008 296 034

## Beschreibung

### GEBIET DER ERFINDUNG

Die vorliegende Erfindung betrifft eine Handwerkzeugmaschine gemäß dem Oberbegriff des Anspruchs 1 mit einem elektropneumatischen Schlagwerk.

Ein solcher Bohrhammer mit einem pneumatischen Schlagwerk ist aus EP 0 759 341 A2 bekannt.

Das Schlagwerk hat ein Führungsrohr, in welchem ein von einem Motor angetriebener Erregerkolben und ein Schläger eine pneumatische Kammer abschließen. Der Schläger folgt angekoppelt durch die pneumatische Kammer der Bewegung des Erregers. Das Führungsrohr ist mit mehreren Öffnungen zum Belüften der pneumatischen Kammer versehen. Eine Öffnung dient zum Ausgleichen von Verlusten der pneumatischen Kammer, andere Öffnungen dienen zum automatischen Abstellen des Schlagwerks bei Leerschlägen.

### OFFENBARUNG DER ERFINDUNG

Die erfindungsgemäße Handwerkzeugmaschine hat die Merkmale des Anspruchs 1.

Die erfindungsgemäße Handwerkzeugmaschine hat einen Werkzeughalter zum Haltern eines Werkzeugs und ein pneumatisches Schlagwerk zum periodischen Erzeugen von Schlägen auf das in dem Werkzeughalter gehalterte Werkzeug. Das Schlagwerk umfasst ein Führungsrohr, einen Erregerkolben, einen Schläger, eine von dem Erregerkolben und dem Schläger in dem Führungsrohr abgeschlossene pneumatische Kammer und eine Ausgleichsöffnung in dem Führungsrohr zum Belüften der pneumatischen Kammer. Eine Kappe überdacht die Ausgleichsöffnung an einer Außenseite des Führungsrohrs überdacht. Die Kappe ist in einer zu dem Führungsrohr vorwiegend tangentialen Öffnungsrichtung geöffnet ist.

Die Kappe lenkt einen Luftstrom aus der pneumatischen Kammer in einer definierten Weise in eine zu dem Führungsrohr im Wesentlichen parallele Richtung. Das Führungsrohr ist von anderen Baugruppen der Handwerkzeugmaschine umgeben, welche den Luftstrom beeinflussen. Ein in radialer Richtung aus dem Führungsrohr ausströmender Luftstrom trifft in kurzer Distanz zu dem Führungsrohr auf eine der Baugruppen. Der Luftstrom und von diesem mitgerissene Partikel können die andere Baugruppe beeinträchtigen, wie auch umgekehrt die Baugruppe das Strömungsverhalten nachteilig beeinflussen kann. Aufgrund der typischerweise teleskopartig ineinander angeordneten Baugruppen kann sich der Luftstrom längs des Führungsrohrs über vergleichsweise größere Strecken ungehindert bewegen. Ein wechselseitiger Einfluss ist somit geringer.

Eine Ausgestaltung sieht vor, dass die Kappe durch eine Ausstülpung des Führungsrohrs gebildet ist. Die mit dem Führungsrohr integral ausgebildete Kappe hat keine Nahtstellen, welche zu einer undefinierten Verwirbelung des Luftstroms führen. Eine der pneumatische Kammer zugewandte Unterseite der Kappe geht vorzugsweise nahtlos in eine Innenfläche des Führungsrohrs über.

Eine Ausgestaltung sieht vor, dass die Kappe durch einen zu dem Führungsrohr vorwiegend tangentialen Einstich geöffnet ist. Der vorwiegend tangentiale Einstich hat eine Neigung von maximal 45 Grad gegenüber dem Führungsrohr, d.h. die tangentiale Komponente seiner Richtung ist größer als die radiale Komponente. Der Einstich definiert die Öffnungsrichtung.

Eine Ausgestaltung sieht vor, dass die Kappe genau einen Einstich aufweist. Eine Verzweigung des Luftstroms kann zu einer Verwirbelung und undefinierten Strömungseigenschaften führen.

Eine Ausgestaltung sieht ein Trägerrohr vor, in welchem das Führungsrohr angeordnet ist. Die Kappe ist in einem zwischen dem Trägerrohr und dem Führungsrohr ausgebildeten Kanal angeordnet.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer
- Fig. 2: ein pneumatisches Schlagwerk
- Fig. 3: einen Ausschnitt des Führungsrohrs

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer handgeführten meißelnden Werkzeugmaschine schematisch einen Elektrohammer **1.** Der Elektrohammer **1** hat einen Werkzeughalter **2,** in welchen ein Meißel **3** oder anderes Werkzeug längs einer Arbeitsachse **4** eingesetzt und verriegelt werden kann. Der Elektrohammer **1** hat einen Handgriff **5,** der typischerweise an einem dem Werkzeughalter **2** abgewandten Ende eines Maschinengehäuses **6** des Elektrohammers **1** befestigt ist. Ein zusätzlicher Handgriff kann beispielsweise nahe dem Werkzeughalter **2** befestigt werden. Der Anwender kann den Elektrohammer **1** mit den Handgriffen **5** während des Meißelns führen und halten. Eine Energieversorgung kann über eine Batterie oder eine Netzleitung **7** erfolgen.

Der Elektrohammer **1** hat ein pneumatisches Schlagwerk **8** mit einem Schläger **9,** welcher im Betrieb periodisch Schläge in Schlagrichtung **10** auf den Meißel **3** ausübt. Der Schläger **9** ist auf der Arbeitsachse **4** beweglich geführt. Der Schläger **9** kann in einer Ausführung unmittelbar auf den Meißel **3** schlagen. In der dargestellten Ausführung schlägt der Schläger **9** auf einen Döpper **11,** welcher den Schlag auf den im Werkzeughalter **2** gelagerten Meißel **3** überträgt. Der Döpper **11** ist in Schlagrichtung **10** von dem Schläger **9** zwischen dem Schläger **9** und dem Werkzeughalter **2** angeordnet.

Das pneumatische Schlagwerk **8** wird durch einen Elektromotor **12** angetrieben. Der Elektromotor **12** bewegt einen Erregerkolben **13** periodisch auf der Arbeitsachse **4** vor- und zurück. Der Erregerkolben **13** und der Schläger **9** schließen längs der Arbeitsachse **4** eine pneumatische Kammer **14** ab. Die pneumatische Kammer **14** bildet eine Luftfeder, welche die Bewegung des Schlägers **9** an die Bewegung des Erregerkolbens **13** ankoppelt. Die Wirkung der Luftfeder basiert auf der Kompression der Luft in der pneumatischen Kammer **14** und dem sich ergebenen Druckunterschied zu der Umgebung außerhalb der pneumatischen Kammer **14.**

Das Schlagwerk **8** hat ein Führungsrohr **15,** in dem der Erregerkolben **13** längs der Arbeitsachse **4** geführt ist. Das Führungsrohr **15** hat eine, vorzugsweise zylindrische, Innenfläche **16,** die parallel zu der Arbeitsachse **4** verläuft. Der Erregerkolben **13** liegt bündig an der Innenfläche **16** an. Das Querschnittsprofil des Erregerkolbens **13** entspricht dem Hohlprofil des Führungsrohrs **15.** Der Erregerkolben **13** verschließt das Führungsrohr **15** luftdicht entgegen der Schlagrichtung **10.** Der Schläger **9** liegt ebenfalls bündig an der Innenfläche **16** an. Das Führungsrohr **15** schließt die zwischen dem Schläger **9** und dem Erregerkolben **13** längs der Arbeitsachse **4** abgeschlossene pneumatische Kammer **14** in radialer Richtung ab.

Die Steifigkeit der Luftfeder ist für einen optimalen Betrieb des Schlagwerks **8** ausgelegt. Die Steifigkeit wird durch die Luftmenge in der pneumatischen Kammer **14.** Während des Betriebs des Schlagwerks **8** verliert die pneumatische Kammer **14** kontinuierlich eine Luftmenge aufgrund von Leckagen, insbesondere bei der Kompression der pneumatische Kammer **14** während des werkzeugabgewandten Umkehrpunkts des Schlägers **9** (obere Bildhälfte Fig. 2). Der Verlust wird durch eine kleine radiale Ausgleichsöffnung **17** in dem Führungsrohr **15** ausgeglichen. Ein Durchmesser der Ausgleichsöffnung **17** ist derart bemessen, dass zwar die Verluste der Luftmenge ausgeglichen werden, zugleich die Wirkung der Luftfeder während eines Zyklus nicht beeinflusst wird. Der Strömungsquerschnitt ist typischerweise geringer als 5 mm².

Die Ausgleichsöffnung **17** ist durch eine Kappe **18** an der Außenseite **19** des Führungsrohrs **15** überdacht. Die Kappe **18** liegt unmittelbar und vorzugsweise nahtlos an der Außenseite **19** des Führungsrohrs **15** an. Die Kappe **18** kann eine sphärische Hohlform aufweisen. Die dargestellte Kappe **18** ist ein Viertel einer Hohlkugel. Ein Krümmungsradius der Kappe **18** entspricht weitgehend dem Radius der Ausgleichsöffnung **17.**

Die Kappe **18** ist durch einen Einstich **20** geöffnet. Ein Luftstrom kann aus der pneumatischen Kammer **14** durch die Ausgleichsöffnung **17** austreten. Der Luftstrom wird durch eine Unterseite **21** der Kappe **18** geführt, bis der Luftstrom an dem Einstich **20** in die Umgebung austreten kann. Die Unterseite **21,** d.h. die der pneumatischen Kammer **14** zugewandte Seite der Kappe **18,** ändert vorzugsweise ihrer Neigung gegenüber der Außenseite **19** von senkrecht in der Nähe der Ausgleichsöffnung **17** zu parallel zu der Außenseite **19** an dem Einstich **20.** Der Luftstrom wird auf diese Weise um 90 Grad umgelenkt.

Der dargestellte Einstich **20** ist beispielhaft. Der Einstich **20** kann wie dargestellt an die werkzeugabgewandte Fläche der Kappe **18** durchstechen, oder die werkzeugzugewandte Fläche oder die in Umfangsrichtung zeigende Flächen durchstechen. Diesen Richtungen gemeinsam ist ihre tangentiale Ausrichtung bezüglich der Außenseite **19.** Die Richtung des Einstichs **20** zeigt sich in der Orientierung der Unterseite **21** an dem Einstich **20.**

Der Einstich **20** ist vorzugsweise tangential zu der Außenseite **19,** wodurch der Luftstrom um etwa 90 Grad umgelenkt wird. Die Ablenkung beträgt in anderen Ausführungsformen wenigstens 45 Grad. Der Einstich **20** ist vorwiegend tangential, ein vektorieller Anteil der radialen Richtung ist geringer als der vektorielle Anteil der tangentialen Komponente.

Die Kappe **18** ist durch eine Ausstülpung des Führungsrohrs **15** gebildet. Die zylindrische Innenfläche **16** des Führungsrohrs **15** geht nahtlos in die Unterseite **21** der Kappe **18** über; analog geht die Außenseite **19** in eine Oberseite **22** der Kappe **18** über. Die Unterseite **21** der Kappe **18** steht radial über die zylindrische Außenseite **19** des Führungsrohrs **15** hinaus. Die Kappe **18** überdeckt vorzugsweise zumindest die Hälfte der Ausgleichsöffnung **17,** vorzugsweise die gesamte Ausgleichsöffnung **17.**

Das Führungsrohr **15** kann koaxial in einem Trägerrohr **23** angeordnet sein. Zwischen dem Führungsrohr **15** und dem Trägerrohr **23** ist ein Kanal **24** ausgebildet, in welchem die Kappe **18** angeordnet ist. Der Einstich **20** ist dem Kanal **24** zugewandt.

Der Schläger **9** verschließt mit seinem Korpus die Ausgleichsöffnung **17** während seiner zyklischen Bewegung zwischen dem Kompressionspunkt (obere Bildhälfte Fig. 2) und dem Schlagpunkt (untere Bildhälfte Fig. 2) gegenüber der pneumatischen Kammer **14.** Die Ausgleichsöffnung **17** ist verschlossen, wenn die pneumatische Kammer **14** stark komprimiert ist, insbesondere im Kompressionspunkt, und die pneumatische Kammer **14** auf den Schläger **9** eine in Schlagrichtung **10** beschleunigende Kraft ausübt. Die Ausgleichsöffnung **17** ist geöffnet, wenn der Druck in der pneumatischen Kammer **14** gering ist, insbesondere wenn der Druck unterhalb des Umgebungsdrucks liegt. Der Schläger **9** verschließt die Ausgleichsöffnung **17** nicht, wenn der Schläger **9** mehr als ein Drittel der Wegstrecke von dem Kompressionspunkt zu dem Schlagpunkt zurückgelegt hat.

Die Position der Ausgleichsöffnung **17** kann in Hinblick auf die Bewegung des Erregerkolbens **13** optimiert sein. Beispielsweise ist die Ausgleichsöffnung **17** nahe dem werkzeugseitigen Umkehrpunkt des Erregerkolbens **13** (untere Bildhälfte Fig. 2) angeordnet. Ein Abstand der Ausgleichsöffnung **17** von dem Umkehrpunkt ist typischerweise geringer als 10 % des Hubs des Erregerkolbens **13.** In der dargestellten Ausführung erreicht der Erregerkolben **13** mit seinem Korpus die Ausgleichsöffnung **17** gerade nicht, um diese zu verschließen.

Das Führungsrohr **15** hat erfindungsgemäß weitere radiale Öffnungen **25,** welche bezogen auf die Ausgleichsöffnung **17** in Schlagrichtung **10** angeordnet sind. Diese weiteren (Abschalt-) Öffnungen **25** dienen für eine Schlagabschaltung bei Leerschlägen. Die pneumatische Kammer **14** wird über die Abschaltöffnungen **25** belüftet, wenn der Schläger **9** in Schlagrichtung **10** über die Schlagposition hinaus verschoben ist. Die Abschaltöffnungen **25** sind derart dimensioniert, dass die von dem Erregerkolben **13** periodisch bewegte Luftmenge im Wesentlichen ohne Widerstand über die Abschaltöffnungen **25** einströmen bzw. ausströmen kann. Trotz des bewegten Erregerkolbens **13** ändert sich der Druck in der pneumatischen Kammer **14** nicht oder nicht mehr in ausreichender Weise um den Schläger **9** zu bewegen. Den unterschiedlichen Anforderungen hinsichtlich des Strömungswiderstandes sind die Abschaltöffnungen **25** um ein Vielfaches größer als die, in der Regel einzige, Ausgleichsöffnung **17.** Zweckmäßigerweise werden mehrere Abschaltöffnungen **25** in gleicher Höhe längs der Arbeitsachse **4** angeordnet, um einen gewünscht großen Strömungsquerschnitt zu erhalten, welcher deutlich größer als der Strömungsquerschnitt der Ausgleichsöffnung **17** ist.

Die Abschaltöffnungen **25** sind in verschiedenen Ausführungen möglich. Bei der dargestellten Ausführung überlappt die pneumatische Kammer **14** erst mit den Abschaltöffnungen **25,** wenn der Schläger **9** in Schlagrichtung **10** über den Schlagpunkt hinaus verschoben ist. Die Abschaltöffnungen **25** sind nahe dem Schlagpunkt angeordnet, wodurch der Schläger **9** mit seinem Korpus die Abschaltöffnungen **25** gegenüber der pneumatischen Kammer **14** solange verschließt, bis der Schläger **9** über den Schlagpunkt hinaus verschoben ist. In anderen Ausführungen betätigen der Schläger **9** oder der Döpper **11** eine Hülse, welche die Abschaltöffnungen **25** freigeben oder verschließen. Die Position der Abschaltöffnungen **25** kann in diesem Fall frei gewählt sein.

Der Erregerkolben **13** ist über einen Antriebsstrang **26** an den Elektromotor **12** angebunden. Der Antriebsstrang **26** beinhaltet eine Umsetzer **27,** welcher die Rotationsbewegung des Elektromotors **12** in eine Translationsbewegung wandelt. Der beispielhafte dargestellte Umsetzer **27** basiert auf einem von dem Elektromotor **12** angetriebenen Exzenterrad und das in dem Erregerkolben **13** verankerte Pleuel. Eine alternative Ausgestaltung nutzt statt einem Exzenterrad eine Taumelscheibe, an die das Pleuel angreift. Der Antriebsstrang **26** kann ferner ein untersetzendes Getriebe **29** und Schutzmechanismen, z.B. eine Rutschkupplung **30,** enthalten. Die mechanische und starre Anbindung des Erregerkolbens **13** an den Elektromotor **12** gewährleistet eine synchrone Bewegung von Elektromotor **12** und Erregerkolben **13.** Der Elektromotor **12** und der Antriebsstrang **26** sind in dem Maschinengehäuse **6** des Elektrohammers **1** angeordnet.

Der Elektromotor **12** wird durch die Energieversorgung gespeist. Der Elektromotor **12** kann ein Universalmotor, ein mechanisch kommutierender Elektromotor **12** oder ein elektrisch kommutierender Elektromotor **12** sein. Der Anwender kann den Elektromotor **12** mit einem Betriebstaster **31** ein- und ausschalten. Der Betriebstaster **31** ist an oder nahe dem Handgriff **5** angeordnet und kann vorzugsweise von der den Handgriff **5** haltenden Hand betätigt werden.

## Patentansprüche

1. Handwerkzeugmaschine mit
einem Werkzeughalter (2) zum Haltern eines Werkzeugs (3),
einem pneumatischen Schlagwerk (8) zum periodischen Erzeugen von Schlägen auf das in dem Werkzeughalter (2) gehalterte Werkzeug (3),
wobei das pneumatische Schlagwerk (8) ein Führungsrohr (15), einen Erregerkolben (13), einen Schläger (9), eine von dem Erregerkolben (13) und dem Schläger (9) in dem Führungsrohr (15) abgeschlossene pneumatische Kammer (14) und eine Ausgleichsöffnung (17) in dem Führungsrohr (15) zum Belüften der pneumatischen Kammer (14) aufweist,
**dadurch gekennzeichnet, dass**
das Führungsrohr (15) eine Kappe (18) aufweist, wobei die Kappe (18) die Ausgleichsöffnung (17) an einer Außenseite (19) des Führungsrohrs (15) überdacht und die Kappe (18) in einer zu dem Führungsrohr (15) vorwiegend tangentialen Öffnungsrichtung (32) geöffnet ist, und
dass das Führungsrohr (15) weitere radiale Öffnungen (25) aufweist und die Ausgleichsöffnung (17) den geringsten Strömungsquerschnitt aufweist.

2. Handwerkzeugmaschine nach Anspruch 1, **dadurch gekennzeichnet, dass** die Kappe (18) durch eine Ausstülpung des Führungsrohrs (15) gebildet ist.

3. Handwerkzeugmaschine nach Anspruch 1 oder 2, **dadurch gekennzeichnet, dass** die Kappe (18) durch einen zu dem Führungsrohr (15) vorwiegend tangentialen Einstich (20) geöffnet ist.

4. Handwerkzeugmaschine nach Anspruch 3, **dadurch gekennzeichnet, dass** die Kappe (18) genau einen Einstich (20) aufweist.

5. Handwerkzeugmaschine nach einem der vorhergehenden Ansprüchen, **dadurch gekennzeichnet, dass** eine der pneumatische Kammer (14) zugewandte Unterseite (21) der Kappe (18) nahtlos in eine Innenfläche (16) des Führungsrohrs (15) übergeht.

6. Handwerkzeugmaschine nach einem der vorhergehenden Ansprüchen, **dadurch gekennzeichnet, dass** die Kappe (18) eine sphärische Form aufweist.

7. Handwerkzeugmaschine nach Anspruch 6, **dadurch gekennzeichnet, dass** ein Krümmungsradius der Kappe (18) einem Radius der Ausgleichsöffnung (17) entspricht.

8. Handwerkzeugmaschine nach einem der vorhergehenden Ansprüchen, **dadurch gekennzeichnet, dass** die Kappe (18) einen Strömungsverlauf aus der Ausgleichsöffnung (17) um wenigstens 45 Grad ablenkt.

9. Handwerkzeugmaschine nach einem der vorhergehenden Ansprüchen, **dadurch gekennzeichnet, dass** die Ausgleichsöffnung (17) an dem werkzeugseitigen Wendepunkt der Bewegung des Erregerkolbens (13) angeordnet ist.

10. Handwerkzeugmaschine nach einem der vorhergehenden Ansprüchen, **gekennzeichnet durch** ein Trägerrohr (23), in welchem das Führungsrohr (15) angeordnet ist, wobei die Kappe (18) in einem zwischen dem Trägerrohr (23) und dem Führungsrohr (15) ausgebildeten Kanal (24) angeordnet ist.

## Claims

1. Hand-held power tool having
a tool holder (2) for holding a tool (3),
a pneumatic impact mechanism (8) for periodically generating strikes on the tool (3) held in the tool holder (2),
wherein the pneumatic impact mechanism (8) has a guide tube (15), an exciter piston (13), a striker (19), a pneumatic chamber (14) which is closed off in the guide tube (15) by the exciter piston (13) and the striker (9), and a compensation opening (17) in the guide tube (15) for aerating the pneumatic chamber (14),
**characterized in that**
the guide tube (15) has a cap (18), wherein the cap (18) forms a canopy in relation to the compensation opening (17) on an outer side (19) of the guide tube (15) and the cap (18) is open in an opening direction (32), which is predominantly tangential to the guide tube (15), and
**in that** the guide tube (15) has further radial openings (25) and the compensation opening (17) has the smallest flow cross section.

2. Hand-held power tool according to Claim 1, **characterized in that** the cap (18) is formed by a protuberance of the guide tube (15).

3. Hand-held power tool according to Claim 1 or 2, **characterized in that** the cap (18) is open by way of a puncture (20) which is predominantly tangential to the guide tube (15).

4. Hand-held power tool according to Claim 3, **characterized in that** the cap (18) has exactly one puncture (20).

5. Hand-held power tool according to one of the preceding claims, **characterized in that** a bottom side (21), facing towards the pneumatic chamber (14), of the cap (18) transitions seamlessly into an inner surface (16) of the guide tube (15).

6. Hand-held power tool according to one of the preceding claims, **characterized in that** the cap (18) has a spherical shape.

7. Hand-held power tool according to Claim 6, **characterized in that** a radius of curvature of the cap (18) corresponds to a radius of the compensation opening (17).

8. Hand-held power tool according to one of the preceding claims, **characterized in that** the cap (18) diverts a flow course from the compensation opening (17) through at least 45 degrees.

9. Hand-held power tool according to one of the preceding claims, **characterized in that** the compensation opening (17) is arranged at the tool-side reversal point of the movement of the exciter piston (13).

10. Hand-held power tool according to one of the preceding claims, **characterized by** a carrier tube (23) in which the guide tube (15) is arranged, wherein the cap (18) is arranged in a channel (24) which is formed between the carrier tube (23) and the guide tube (15).

## Revendications

1. Machine-outil à main comprenant
un porte-outil (2) destiné à maintenir un outil (3),
un mécanisme de percussion pneumatique (8) destiné à générer périodiquement des percussions sur l'outil (3) maintenu dans le porte-outil (2),
le mécanisme de percussion pneumatique (8) comportant un tube de guidage (15), un piston excitateur (13), un percuteur (9), une chambre pneumatique (14) fermée par le piston excitateur (13) et le percuteur (9) dans le tube de guidage (15) et une ouverture de compensation (17) ménagée dans le tube de guidage (15) et destinée à ventiler la chambre pneumatique (14),
**caractérisée en ce que**
le tube de guidage (15) comporte un capuchon (18), le capuchon (18) recouvrant l'ouverture de compensation (17) sur un côté extérieur (19) du tube de guidage (15) et le capuchon (18) étant ouvert dans une direction d'ouverture (32) qui est principalement tangentielle au tube de guidage (15), et
le tube de guidage (15) comporte d'autres ouvertures radiales (25) et l'ouverture de compensation (17) comporte la section d'écoulement la plus petite.

2. Machine-outil à main selon la revendication 1, **caractérisée en ce que** le capuchon (18) est formé par une protubérance du tube de guidage (15).

3. Machine-outil à main selon la revendication 1 ou 2, **caractérisée en ce que** le capuchon (18) est ouvert par une piqûre (20) qui est principalement tangentielle au tube de guidage (15).

4. Machine-outil à main selon la revendication 3, **caractérisée en ce que** le capuchon (18) comporte exactement une piqûre (20).

5. Machine-outil à main selon l'une des revendications précédentes, **caractérisée en ce qu'**un côté inférieur (21) du capuchon (18), dirigé vers la chambre pneumatique (14), se transforme sans soudure en une surface intérieure (16) du tube de guidage (15).

6. Machine-outil à main selon l'une des revendications précédentes, **caractérisée en ce que** le capuchon (18) a une forme sphérique.

7. Machine-outil à main selon la revendication 6, **caractérisée en ce qu'**un rayon de courbure du capuchon (18) correspond à un rayon de l'ouverture de compensation (17).

8. Machine-outil à main selon l'une des revendications précédentes, **caractérisée en ce que** le capuchon (18) dévie un profil d'écoulement de l'ouverture de compensation (17) d'au moins 45 degrés.

9. Machine-outil à main selon l'une des revendications précédentes, **caractérisée en ce que** l'ouverture de compensation (17) est disposée au point d'inflexion côté outil du mouvement du piston excitateur (13).

10. Machine-outil à main selon l'une des revendications précédentes, **caractérisée par** un tube de support (23) dans lequel est disposé le tube de guidage (15), le capuchon (18) étant disposé dans un conduit (24) formé entre le tube de support (23) et le tube de guidage (15).
